# EUROPÄISCHE PATENTANMELDUNG

(11) **EP 0 409 793 A1**
(43) Veröffentlichungstag der Anmeldung: **23.01.1991**
(21) Anmeldenummer: 90810554.7
(22) Anmeldetag: 19.07.1990
(51) Int. Cl.: A63B 67/06, A63H 33/02

(54) **Spielring für Wurfspiele**

(30) Priorität: 21.07.1989 CH 2716/89
(71) Anmelder: Sollberger, Georges, CH-3612 Steffisburg (CH)
(72) Erfinder: Sollberger, Georges, CH-3612 Steffisburg (CH)

(57) **Zusammenfassung**

Dieser Spielring für Wurfspiele besteht aus einem relativ starren Innenring (2), auf dem ein aus gummielastischem Material bestehender Aussenring (1) aufgezogen ist. Diese beiden Ringe werden durch komplementäre Querschnittsgestaltung formschlüssig miteinander verbunden.

## Beschreibung

Die Erfindung betrifft einen Spielring, mit dem verschiedene Geschicklichkeitsübungen ausgeführt werden können. Er ist insbesondere dazu bestimmt, über eine Distanz von mehreren Metern geworfen zu werden, wobei ihm beim Abwurf ein Gegendrall erteilt wird, so dass der Ring sobald er auf dem Boden auftrifft eine Gegenbewegung in Richtung auf den Werfenden zu ausführt.

Die wesentlichen Merkmale des erfindungsgemässen Ringes ergeben sich aus dem Patentanspruch.

Ein Ausführungsbeispiel der Erfindung wird anhand der Zeichnung näher erläutert. Es zeigen:
Fig. 1 den Ring von der Seite gesehen,
Fig. 2 einen Schnitt nach der Linie A-A von Fig. 1, mit auseinander gezogenen Ringen, etwa 8- fach vergrössert.

Der Spielring ist aus zwei Ringen 1 und 2 zusammengesetzt. Der Aussenring 1 besitzt einen Durchmesser von etwa 30 cm und besteht aus gummielastischem Material, vorzugsweise aus einem Naturgummi-Elastomer mit einer Shore- Härte von 45 ± 5. Dank seiner Elastizität lässt sich der Aussenring 1 auf den relativ starren Innenring 2 aufziehen, wobei zwischen den beiden durch den Ringraum 3 bzw. den Ringwulst 4 eine formschlüssige Verbindung hergestellt ist. Der Innenring 2 besteht vorzugsweise aus einem Kunststoff, wie Polystyrol oder ABS, könnte aber auch aus Leichtmetall hergestellt sein.

## Patentansprüche

Spielring für Wurfspiele, dadurch gekennzeichnet, dass er aus einem Innenring (2) aus formstarrem Kunststoff oder Leichtmetall und einem auf diesen formschlüssig montierten Aussenring (1) aus gummielastischem Material besteht.
